# EUROPÄISCHE PATENTANMELDUNG

(11) **EP 3 015 231 A1**
(43) Veröffentlichungstag der Anmeldung: **04.05.2016**
(21) Anmeldenummer: 14003660.9
(22) Anmeldetag: 29.10.2014
(51) Int. Cl.: B27B 21/00

(54) **Universalsägegestell**

(71) Anmelder: Korn, Bernd, 99867 Gotha (DE)
(72) Erfinder: Korn, Bernd, 99867 Gotha (DE)

(57) **Zusammenfassung**

Das Universalsägegestell besteht aus einer Grundebene (1) mit vertikalen Führungen, vorzugsweise einer zweiten Ebene (2) mit vertikalen Bohrungen, die über der Grundebene parallel fixiert ist, mehrerer Standelemente (4) mit orthogonalen Bohrungen, mehrerer Längsstreben (5) mit orthogonalen Bohrungen, mehrerer Auflagequerstreben (7) mit vertikalen Bohrungen, Sicherungsquerstreben (9), 2 Messeinrichtungen (11 und 12) zur Schnittlängenorientierung und wahlweise Gestellverlängerungen (8). Die Führungen der Grundebene und die Bohrungen der zweiten Ebene korrespondieren mit den Bohrungen der Auflagequerstreben um mit den Längsstreben Verstellmöglichkeiten der Arbeitshöhe, Schnittlänge und Schnittbreite zu ermöglichen und die Wahl zwischen einer U-oder V-Materialauflage zulässt.

## Beschreibung

Es ist bekannt, dass das Aufnahmevolumen konventioneller Sägegestelle zur Weiterverarbeitung von Materialien, in ihrer Bauweise klar definiert ist. Das Gebrauchsmuster (DE 20 2009 018 208 U1 2011.06.01) weist Standelemente auf, die mit Vertikalstreben und den dazugehörigen Auflagestegen eine Einheit zur Aufnahme von zu zersägenden Hölzern bildet, wobei es sich parallelogrammartig in eine Verwahrstellung zusammenfalten lässt. Das (DE 3046655A1) ist mit einem Basis-Tragwerk mit mehreren hochragenden Seitenpfosten mit Holzauflage für einen Freischnittabstand versehen.

Der im Patentanspruch 1 angegebenen Erfindung liegt das Problem zugrunde, die Vielzahl von Sägegestellen dahingehend zu optimieren und somit ein Universalsägegestell zu schaffen, das durch seine vertikale Verstellmöglichkeit einer gesunden Körperhaltung angepasst wird, Schnittlängen und Schnittbreiten horizontal veränderbar sind, durch breitere Querstreben eine stabilere Auflage der Materialabschnitte und dessen Bündelung ermöglicht und wahlweise die Materialauflagen in U- und V- Form genutzt wird und verlängerbar ist, dass mittels schwenkbaren Standelementen die Standfestigkeit erhöht wird, mit verlängerbaren Längsstreben arbeitserleichternde Vorrichtungen angeordnet werden können, ohne Werkzeug aufgebaut und wieder für eine platzsparende Einlagerung zerlegt werden kann.

Dieses Problem wird durch die im Patentanspruch 1 aufgeführten Merkmale (ggf. wörtliche Zitierung der Merkmale) gelöst.

Mit der Erfindung wird erreicht, dass ein Sägegestell universeller einsetzbar ist. Mit einfachen Verstellmöglichkeiten wird die Standfestigkeit, Arbeitshöhe, Schnittlänge, Schnittbreite und die Art und Länge der Materialauflage verändert und mit der Möglichkeit Vorrichtung anzuordnen die den Arbeitsablauf erleichtert.

Eine Ausführung der Erfindung ist in der Zeichnung dargestellt und wird im Folgenden näher beschrieben.

Es zeigen
- Fig. 1: Das Universalsägegestell mit seiner horizontalen und vertikalen Verstellmöglichkeit und und seiner U- Materialauflage mit Grundelementverlängerung.
- Fig. 2: Das Universalsägegestell mit V- Materialauflage.
- Fig. 3: Das Universalsägegestell mit verlängerbaren Längsstreben zur Anordnung arbeitserleichtender Vorrichtungen.

In der Figur 1 ist das Universalsägegerät mit seinem Grundelement als untere Ebene (1) mit mehreren Führungen versehen. Eine vorzugsweise zweite Ebene (2), die parallel über der unteren Ebene (1) fixiert wird, weist ebenfalls mehrere Bohrungen (3) und Schlitze auf, die mit den Führungen der unteren Ebene (1) korrespondieren. Die vertikal verlaufenden Bohrungen (3) der Ebenen (1 und 2) ermöglichen die Aufnahme von mehreren Standelementen (4) und von mehreren Längsstreben (5). Die Standelemente (4) mit orthogonalen Bohrungen (6) sind vertikal arretierbar und für eine Anpassung der Standfestigkeit horizontal schwenkbar. Die Längsstreben (5) werden horizontal nach Schnittlänge und Schnittbreite in den Bohrungen (3) angeordnet. Die Auflagequerstreben (7), mit mehreren Bohrungen, die mit den Bohrungen (3) korrespondieren, sind mit den Längsstreben (5) durchsetzt und mit den orthogonalen Bohrungen (6) vertikal arretierbar, um die Arbeitshöhe anzupassen. Eine wahlweise Verlängerung des Grundelementes, zur Aufnahme längerer Materialien, erfolgt mit der Fixierung weiterer Ebenen (8) mit den Bohrungen (3). Die Sicherung der zu bearbeitender Materialien, erfolgt wahlweise mit Querstreben (9) oder Spannbänder, die mit der Halterung (10), im unteren Bereich der Längsstreben (5), arretiert werden. Zur Orientierung der Bearbeitungslänge sind Maßhalter mit Messvorrichtung (11) und Messvorrichtung (12) angeordnet. In der Figur 2 sind im Grundelement mehrere Schlitze oder Bohrungen (13) in einem Winkel angeordnet, zur Aufnahme von Streben, die sich über der oberen Ebene (2) zu einer V- Auflage Kreuzen. In der Figur 3 sind die Längsstrebenverlängerungen (14) mit orthogonalen Bohrungen zu durchsetzt, zur Erweiterung von Querstreben und wahlweisen Aufname von Hilfsvorrichtungen (15) zur Arbeitserleichterung. Das Universalsägegestell kann ohne Werkzeug aufgebaut und ebenso für eine Einlagerung demontiert werden. Alle zu lösenden Teile werden platzsparend am Grundelement fixiert.

## Patentansprüche

1. Universalsägegestell
**dadurch gekennzeichnet,**
**dass** das Universalsägegestell, aus geeigneten Material bestehendes Grundelement als Ebene mit einer Mehrzahl von vertikal angeordneten Führungen, vorzugsweise mit einer zweiten parallel fixierten Ebene mit Bohrungen und Schlitzen versehen, die mit den Führungen der unteren Ebene korrespondieren, für die Aufnahme mehrerer Standelemente und zur Aufnahme mehrerer verlängerbaren Längsstreben mit angeordneten breiten Auflagequerstreben die zu einer U- Materialauflage mit veränderbarer Schnittbreite, Schnittlänge und Schnitthöhe oder wahlweise zur einer V- Materialauflage gestaltet werden kann, wobei das Grundelement in Längsrichtung erweiterbar ist.

2. Universalsägegestell nach Patentanspruch 1,
**dadurch gekennzeichnet,**
**dass** die Standelemente mit orthogonalen Bohrungen in den Führungsbohrungen des Grundelementes angeordnet werden, horizontal schwenkbar, höhenverstellbar und vertikal arretierbar sind.

3. Universalsägegestell nach einem der vorhergehenden Patentansprüchen,
**dadurch gekennzeichnet,**
**dass** die verlängerbaren Längsstreben mit orthogonalen Bohrungen horizontal veränderbar in den Führungsbohrungen des Grundelementes angeordnet werden und vertikal in Höhe arretierbar sind.

4. Universalsägegestell nach einem der vorhergehenden Patentansprüchen,
**dadurch gekennzeichnet,**
**dass** die zur Schnittbreite angepassten breiten Auflagequerstreben mit einer nicht mittigen Anordnung von Bohrungen, die mit den Führungsbohrungen des Grundelementes korrespondieren, mit den Längsstreben durchsetzbar, vertikal arretierbar sind, eine stabile Auflage der Materialabschnitte und dessen Bündelung ermöglichen, wobei das Drehen der Auflagequerstreben um 180° eine Feinabstimmung der Materialschnittlängen erleichtert.

5. Universalsägegestell nach einem der vorhergehenden Patentansprüchen,
**dadurch gekennzeichnet,**
**dass** das Grundelement mit weiteren Ebenen horizontal verlängerbar ist.

6. Universalsägegestell nach einem der vorhergehenden Patentansprüchen,
**dadurch gekennzeichnet,**
**dass** am Grundelement mehrere Führungsbohrungen im Winkel, vorzugsweise mit Schlitzen angeordnet sind, zur Aufnahme von Streben, die sich über dem Grundelement zur V- Auflage kreuzen.

7. Universalsägegestell nach einem der vorhergehenden Patentansprüche,
**dadurch gekennzeichnet,**
**dass** die Materialsicherung wahlweise mit Spanngurten erfolgt, die an den Längsstreben arretiert werden oder Querstreben die am oberen Ende der Längsstreben gesichert werden.

8. Universalsägegestell nach einem der vorhergehenden Patentansprüchen,
**dadurch gekennzeichnet**,
das Messeinrichtungen zur Schnittorientierung angeordnet sind.

9. Universalsägegestell nach einem der vorhergehenden Patentansprüchen ,
**dadurch gekennzeichnet**,
das wahlweise Verlängerungen mit orthogonalen Bohrungen mit den Längsstreben verbunden werden, zur Aufnahme weiterer vertikal arretierbaren Querstreben, zur Anordnung von Halterungen für Arbeit erleichternder Vorrichtungen.

10. Universalgestell nach einem der vorhergehenden Patentansprüchen,
**dadurch gekennzeichnet,**
**dass** es ohne Werkzeug montiert, für die Verwahrungsstellung demontiert wird und alle Teile platzsparend im oder am Grundelement fixiert werden.
